# EUROPÄISCHE PATENTSCHRIFT

(11) **EP 2 399 860 B1**
(45) Veröffentlichungstag und Bekanntmachung des Hinweises auf die Patenterteilung: **30.01.2013**
(21) Anmeldenummer: 11004156.3
(22) Anmeldetag: 19.05.2011
(51) Int. Cl.: B66F 9/075

(54) **Klappbares Fahrerschutzdach**
Collapsible driver protection roof
Toit de protection du conducteur pliant

(30) Priorität: 23.06.2010 DE 102010024687
(43) Veröffentlichungstag der Anmeldung: 28.12.2011
(73) Patentinhaber: Weidemann GmbH, 34519 Diemelsee-Flechtdorf (DE)
(72) Erfinder: Schmidt, Hans Heinrich, 35104 Lichtenfels-Sachsenberg (DE); Scriba, Kai, 35104 Lichtenfels-Goddelsheim (DE); Timmermann, Oliver, 34497 Korbach (DE)
(74) Vertreter: Hoffmann, Jörg Peter

(56) Entgegenhaltungen:
- US-A- 3 472 550
- US-A- 3 502 368
- US-A- 3 584 897
- US-A- 3 841 698

## Beschreibung

Die Erfindung betrifft ein klappbares Fahrerschutzdach für den Einsatz auf einer Arbeits- bzw. Erdbaumaschine nach EN 474, insbesondere auf einem Laderfahrzeug wie einem Hoflader.

Sogenannte Hoflader sind meist kleinere Laderfahrzeuge, die in landwirtschaftlichen Betrieben zum Bewegen und Transportieren von schweren Gütern, wie zum Beispiel Strohballen, Düngemittelsäcken oder Tierfutter genutzt werden. Dabei ist es erforderlich, dass die Hoflader auch geeignet sind, auf engstem Raum zu rangieren und in Scheunen oder durch niedrige Tordurchbrüche zu fahren.

Für derartige Maschinen und deren Sicherheitsausstattung bestehen einschlägige Vorschriften (zum Beispiel EG-Maschinenrichtlinie 2006/42/EG, Gerätesicherheitsgesetz), die bestimmte Sicherheitsbauteile erfordern. So sind für Laderfahrzeuge als Sicherheitseinrichtungen eine sogenannte ROPS sowie eine FOPS vorgeschrieben. ROPS ist die Abkürzung aus dem englischen Begriff "Roll Over Protective Structure" und wird im deutschen Sprachgebrauch als "Überrollschutzaufbau" bezeichnet. FOPS ist die Abkürzung des Begriffs "Falling Object Protective Structure" und wird im Deutschen als "Schutzaufbau gegen herabfallende Gegenstände von oben" bezeichnet.

Zur Umsetzung von ROPS und FOPS bei einem Hoflader ist es bekannt, ein Fahrerschutzdach mit einem starren Trägerrahmen auf dem Hoflader zu befestigen. Aufgrund der erforderlichen Bauhöhe, die insbesondere auch dadurch vorgegeben ist, dass der Fahrer des Laderfahrzeugs unterhalb von dem Schutzdach eine hinreichend bequeme Sitzmöglichkeit zum aufrechten Sitzen benötigt, baut das derart ausgestattete Laderfahrzeug relativ hoch. Das Durchfahren von Durchfahrtshöhen unter 2 m ist damit nicht mehr möglich, was in vielen landwirtschaftlichen Betrieben, aber auch in Parkhäusern oder Tiefgaragen problematisch sein kann. Der Abbau des starren Schutzaufbaus ist nur mit erheblichem Zeitaufwand möglich und daher in der Praxis kaum umsetzbare. Eine solche Dacheinrichtung ist in Dokument US 3472550 offenbart.

Der Erfindung liegt die Aufgabe zugrunde, ein Fahrerschutzdach anzugeben, bei dem wenigstens kurzzeitig und auch innerhalb einer kurzen Umrüstzeit eine niedrigere Bauhöhe möglich ist. wobei das Fahrerschutzdach auch bei niedriger Bauhöhe möglichst wenig Bauraum beanspruchen soll.

Die Aufgabe wird erfindungsgemäß durch ein klappbares Fahrerschutzdach mit den Merkmalen von Anspruch 1 gelöst. Vorteilhafte Ausgestaltungen sind in den abhängigen Ansprüchen angegeben.

Ein klappbares Fahrerschutzdach weist eine Dacheinrichtung auf, die zwischen einem aufgestellten Betriebszustand und einem eingeklappten Betriebszustand bewegbar ist. Dabei ist die Dacheinrichtung in dem aufgestellten Betriebszustand an ihren Eckbereichen durch vier Säulen gestützt, die insbesondere die Dacheinrichtung an dem Fahrzeug halten bzw. abstützen. In dem eingeklappten Betriebszustand hingegen ist die Dacheinrichtung nur noch an zwei der vier Säulen gehalten, wobei die Länge der vier Säulen derart variierbar ist, dass die Länge der Säulen in dem ausgestellten Betriebszustand größer ist als in dem eingeklappten Betriebszustand, sodass die von der Dacheinrichtung und den Säulen beanspruchte Höhe in dem eingeklappten Betriebszustand niedriger ist als in dem aufgestellten Betriebszustand.

Es wird somit ein Dach angegeben, das einerseits für den Normalbetrieb in den aufgestellten Betriebszustand versetzt wird, indem das Dach bzw. die Dacheinrichtung durch die vier Säulen in an sich bekannter Weise zum Beispiel oberhalb von einem Fahrersitz getragen wird.

In dem eingeklappten Betriebszustand hingegen kann andererseits die Dacheinrichtung weggeklappt werden, wobei die Länge der Säulen derart veränderbar ist, dass die Gesamthöhe verringert wird. Somit kann zumindest kurzzeitig eine niedrigere Gesamthöhe erreicht werden, sodass das das Fahrerschutzdach tragende Fahrzeug zum Beispiel unter einem niedrigen Türrahmen hindurchfahren kann. Danach kann die Dacheinrichtung wieder aufgeklappt und die Säulen in ihren ursprünglichen, dem betriebsgemäßen Zustand entsprechenden aufgestellten Betriebszustand versetzt werden, um die vorgesehenen Schutzwirkungen (ROPS und FOPS) zu erreichen.

Im aufgeklappten Betriebszustand befindet sich die Dacheinrichtung mit ausreichendem Abstand über dem Kopf des Fahrers, so dass diesem ein angenehmes, komfortables Raumgefühl ermöglicht wird. Im eingeklappten Betriebszustand hingegen wird nicht nur die Dacheinrichtung eingeklappt, sondern auch die Länge der die Dacheinrichtung tragenden Säulen verringert. So kann die gesamte Bauhöhe des Fahrzeugs erheblich vermindert werden, um wenigstens kurzzeitig eine niedrige Raumhöhe zu durchfahren.

Die Dacheinrichtung kann in dem eingeklappten Betriebszustand relativ zu den beiden Säulen, die die Dacheinrichtung in dem eingeklappten Betriebszustand halten, verschwenkt sein, sodass die Dacheinrichtung gegenüber dem aufgestellten Betriebszustand verschwenkt ist. Die Dacheinrichtung ist somit relativ zu den beiden Säulen verschwenkbar, um von dem aufgestellten Betriebszustand in den eingeklappten Betriebszustand zu wechseln.

Bei einer Variante weist jede der Säulen jeweils eine mit dem Fahrzeug verbindbare starre Stütze und eine relativ zu der starren Stütze zwischen einer aufgestellten Endstellung und einer eingeklappten Endstellung verschwenkbare Stütze auf. Durch das Verschwenken der verschwenkbaren Stütze kann die Länge der Säule, die durch die starre Stütze und die verschwenkbare Stütze gebildet wird, verändert werden.

Die aufgestellte Endstellung entspricht dann einer Stellung, in der sich die verschwenkbaren Stützen im Wesentlichen in Verlängerung der starren Stützen erstrecken. Die eingeklappte Endstellung hingegen kann einer Stellung entsprechen, in der sich ein oberes Ende der verschwenkbaren Stützen auf einem niedrigeren Höhenniveau befindet als in der aufgestellten Endstellung. Durch das Verschwenken der verschwenkbaren Stützen kann somit insgesamt das Höhenniveau verringert werden.

Die Dacheinrichtung kann in der aufgestellten Endstellung der Stützen an den oberen Enden von zwei der verschwenkbaren Stützen, die dann als Dachträger dienen, verschwenkbar gehalten sein und zwischen einer aufgeklappten Stellung und einer eingeklappten Stellung verschwenkbar sein. Die Dacheinrichtung nimmt dann in dem aufgestellten Betriebszustand die aufgeklappte Stellung und in dem eingeklappten Betriebszustand die eingeklappte Stellung ein.

Die Dacheinrichtung kann an den oberen Enden der beiden anderen, nicht als Dachträger dienenden verschwenkbaren Stützen lösbar befestigt sein. Dies ist insbesondere dann sinnvoll, wenn die Dacheinrichtung in der aufgeklappten Stellung auch an den nicht als Dachträger dienenden verschwenkbaren Stützen fixiert wird, um dort zusätzlich abgestützt zu werden. Zum Übergang aus dem aufgestellten Betriebszustand in den eingeklappten Betriebszustand kann die Verbindung zwischen der Dacheinrichtung und diesen Stützen gelöst werden, sodass die Dacheinrichtung dann unabhängig von diesen nicht als Dachträger dienenden Stützen bewegt, das heißt verschwenkt werden kann.

Die Bezeichnung "nicht als Dachträger dienende verschwenkbare Stützen" meint, dass diese Stützen die Dacheinrichtung nicht tragen, wenn sie im eingeklappten Betriebszustand steht. Im aufgestellten Betriebszustand der Dacheinrichtung hingegen, in dem die Dacheinrichtung ihren bestimmungsgemäßen Schutz (ROPS, FOPS) bewirkt, tragen auch diese "nicht als Dachträger dienenden verschwenkbaren Stützen" die Dacheinrichtung. Insbesondere ist die Dacheinrichtung dann auch an diesen Stützen abgestützt, um die gewollte Käfigstruktur zu erreichen.

In dem aufgestellten Betriebszustand können die verschwenkbaren Stützen somit in ihrer aufgestellten Endstellung stehen und die Dacheinrichtung tragen. In dem eingeklappten Betriebszustand hingegen ist die lösbare Befestigung der Dacheinrichtung mit den beiden nicht als Dachträger dienenden Stützen gelöst, und die Dacheinrichtung relativ zu den beiden als Dachträger dienenden verschwenkbaren Stützen in die eingeklappte Stellung verschwenkt. Weiterhin sind alle verschwenkbaren Stützen in ihre eingeklappte Endstellung verschwenkt.

Die vier Säulen können durch zwei vordere Säulen und zwei hintere Säulen gebildet werden, die z.B. einen rechteckigen Grundriss aufspannen. Dabei können die beiden hinteren Säulen die als Dachträger dienenden verschwenkbaren Stützen aufweisen und die beiden vorderen Säulen die beiden anderen, nicht als Dachträger dienenden verschwenkbaren Stützen aufweisen. In der Folge bedeutet dies, dass die Dacheinrichtung an den beiden hinteren Säulen verschwenkbar befestigt ist, während ihre Verwendung zu den beiden vorderen Säulen bedarfsweise gelöst werden kann.

Bei einer alternativen Lösung kann die Dacheinrichtung in der eingeklappten Stellung auch durch die beiden hintereinander stehenden linken oder auch rechten Säulen bzw. den dann als Dachträger dienenden, dort vorgesehenen verschwenkbaren Stützen gehalten werden.

Die Enden der beiden als Dachträger dienenden verschwenkbaren Stützen können durch einen Querträger miteinander verbunden sein, sodass die beiden verschwenkbaren Stützen mit dem Querträger einen Überrollbügel bilden. Dementsprechend können diese als Dachträger dienenden Stützen mit einer erhöhten Festigkeit ausgestattet sein, um die Funktion eines Überrollbügels erfüllen zu können.

Der Querträger kann auch als Teil der Enden der beiden als Dachträger dienenden verschwenkbaren Stützen ausgebildet sein. Das bedeutet, dass der Querträger aus den Enden dieser Stützen zum Beispiel auch bogenförmig herausgeführt werden kann und insoweit nicht von den Enden separiert werden muss. Der Querträger ist dann auch mit den Stützen verschwenkbar, also abklappbar.

An den beiden vorderen Säulen kann jeweils eine Gummiklemmeinrichtung vorgesehen sein, zum Halten der jeweiligen verschwenkbaren Stütze in der eingeklappten Endstellung an der jeweiligen starren.Stütze. Die verschwenkbare Stütze wird somit gegen die starre Stütze verschwenkt und kann dort an der entsprechenden Gummiklemmeinrichtung anschlagen bzw. von dieser gehalten werden. Dadurch soll verhindert werden, dass die verschwenkbare Stütze beim Verfahren des Laderfahrzeugs klappert oder wieder zurückschwenken kann.

Es kann jeweils eine Verriegelungseinrichtung vorgesehen sein, zum lösbaren Befestigen der Dacheinrichtung an den oberen Enden der beiden nicht als Dachträger dienenden verschwenkbaren Stützen. Mit Hilfe der Verriegelungseinrichtung kann eine zum Beispiel formschlüssige Verbindung zwischen der Dacheinrichtung und den betreffenden Stützen erzielt werden, sodass im Betrieb, also im aufgestellten Betriebszustand die Dacheinrichtung auch an den nicht als Dachträger dienenden Stützen und deren Säulen abgestützt ist. Zum Absenken der Bauhöhe hingegen, also im eingeklappten Betriebszustand, kann die Verriegelungseinrichtung geöffnet und die Verbindung zwischen der Dacheinrichtung und den nicht als Dachträger dienenden Stützen gelöst werden. Daraufhin können die Stützen einerseits und die Dacheinrichtung andererseits unabhängig voneinander bewegt werden, um den eingeklappten Betriebszustand zu erreichen.

Die Dacheinrichtung kann eine vordere und eine hintere Dachhälfte aufweisen, wobei die vordere Dachhälfte an der hinteren Dachhälfte verschwenkbar gehalten ist. Insbesondere kann die vordere Dachhälfte derart gegenüber der hinteren Dachhälfte verschwenkbar sein, dass sie in einer eingeklappten Endstellung im Wesentlichen plan an der hinteren Dachhälfte anliegt. Das bedeutet, dass die vordere und die hintere Dachhälfte im Normalbetrieb gemeinsam die Dachabdeckung bilden, während zum Erreichen des eingeklappten Betriebszustands die vordere Dachhälfte an die hintere Dachhälfte angeklappt werden kann.

Die hintere Dachhälfte kann an den Enden der beiden als Dachträger dienenden verschwenkbaren Stützen verschwenkbar gehalten sein und zusammen mit der eingeklappten vorderen Dachhälfte relativ zu den verschwenkbaren Stützen zwischen der aufgestellten Endstellung und der eingeklappten Endstellung verschwenkbar sein. Die hintere Dachhälfte kann somit - zusammen mit der an ihr angeklappten vorderen Dachhälfte - an die als Dachträger dienenden Stützen angeschwenkt werden.

Diese als Dachträger dienenden verschwenkbaren Stützen können zusammen mit der Dacheinrichtung relativ zu den zugehörigen starren Stützen verschwenkbar sein. Selbstverständlich ist zumindest die aufgestellte Endstellung der verschwenkbaren Stützen durch entsprechende weitere Verriegelungseinrichtungen zu sichern. Wenn die Verriegelungseinrichtungen gelöst sind, kann die gesamte Dacheinrichtung mit den sie tragenden verschwenkbaren Stützen gegenüber den starren Stützen verschwenkt, insbesondere nach unten verschwenkt werden, um die Bauhöhe zu reduzieren.

Es kann eine erste Halteeinrichtung vorgesehen sein, zum Halten der Dacheinrichtung in dem aufgestellten Betriebszustand auch dann, wenn die Verriegelungseinrichtung gelöst und die beiden, nicht als Dachträger dienenden verschwenkbaren Stützen bereits in ihre eingeklappte Endstellung verschwenkt sind. Wie oben bereits erläutert, kann im Normalbetrieb ein Kraftfluss von der Dacheinrichtung auch zu den nicht als Dachträger dienenden verschwenkbaren Stützen erfolgen. Wenn hingegen die Verriegelungseinrichtung gelöst und die Dacheinrichtung von diesen Stützen getrennt ist, ist dies nicht mehr erforderlich. In diesem Fall ist aber die erste Halteeinrichtung dazu ausgebildet, die Dacheinrichtung nach wie vor in ihrer Position zu halten und abzustützen, sodass die Dacheinrichtung - der ja jetzt die Abstützung durch die nicht als Dachträger dienenden Stützen fehlt - nicht einfach herabklappt und dadurch möglicherweise den Fahrer gefährdet.

Die erste Halteeinrichtung kann mit der hinteren Dachhälfte und wenigstens einer der als Dachträger dienenden verschwenkbaren Stützen gekoppelt sein. Auf diese Weise kann die hintere Dachhälfte und auch die mit ihr gekoppelte vordere Dachhälfte an wenigstens einer der als Dachträger dienenden verschwenkbaren Stützen abgestützt sein.

Weiterhin kann eine zweite Halteeinrichtung vorgesehen sein, die mit der vorderen Dachhälfte und wenigstens einer der als Dachträger dienenden verschwenkbaren Stützen gekoppelt ist und zum Halten der vorderen Dachhälfte sowohl in der aufgestellten Endstellung als auch in der eingeklappten Endstellung dient. Die zweite Halteeinrichtung ermöglicht es somit, die vordere Dachhälfte ebenfalls in ihrer Position zu halten, wenn diese nicht mehr durch die nicht als Dachträger dienenden Stützen abgestützt ist.

Die erste Halteeinrichtung und/oder die zweite Halteeinrichtung können eine Gasfedereinrichtung aufweisen, die insbesondere über einen Totpunkt bewegbar ist. Auf diese Weise sind die Halteeinrichtungen in der Lage, die jeweiligen Endstellungen eigenständig zu halten und zu fixieren, ohne dass zusätzliche Verriegelungs- oder Halteelemente erforderlich sind. Anstelle der Gasfedereinrichtung kann auch eine hydraulische Federeinrichtung (z.B. eine Öldruckfedereinrichtung) oder eine mechanische Federeinrichtung vorgesehen werden.

Die hinteren verschwenkbaren Stützen, also bei einer Ausführungsform diejenigen Stützen, die als Dachträger dienen, können - bezogen auf die Fahrtrichtung - nach hinten in die eingeklappte Endstellung verschwenkt werden. Dementsprechend kann auch die Dacheinrichtung mit nach hinten, entgegen der Fahrtrichtung verschwenkt werden. so dass sie in dem eingeklappten Betriebszustand hinter den Stützen, jedenfalls nicht in einem von den vier Stützen aufgespannten Raum (Fahrerraum). sondern außerhalb davon angeordnet ist. Somit wird der Raum für den Fahrer auch dann nicht eingeschränkt, wenn die Dacheinrichtung bzw. die Stützen in den eingeklappten Betriebszustand verschwenkt sind.

Beansprucht wird auch ein Fahrzeug mit einem klappbaren Fahrerschutzdach. wie es oben beschrieben wurde.

Diese und weitere Vorteile und Einzelheiten der Erfindung werden nachfolgend anhand eines Beispiels unter Zuhilfenahme der begleitenden Figuren näher erläutert. Es zeigen:
- **Fig. 1**: in Perspektivdarstellung ein erfindungsgemäßes klappbares Fahrerschutzdach;
- **Fig. 2**: das Fahrerschutzdach in Seitenansicht:
- **Fig. 3**: eine Detailansicht einer Verriegelungseinrichtung für eine vordere Dachhälfte;
- **Fig. 4**: eine weitere Detailansicht der Verriegelungseinrichtung von außen;
- **Fig. 5 bis 7**: Zwischenschritte beim Zusammenklappen des Fahrerschutzdachs, und
- **Fig. 8**: das Fahrerschutzdach im eingeklappten Betriebszustand.

Die Fig. 1 bis 8 zeigen in verschiedenen Ansichten unterschiedliche Zustände eines erfindungsgemäßen klappbaren Fahrerschutzdachs, wobei Fig. 1 das Fahrerschutzdach in einem aufgestellten Betriebszustand und Fig. 8 das Fahrerschutzdach in einem eingeklappten Betriebszustand zeigt. Im Normalbetrieb sollte das Fahrerschutzdach im aufgestellten Betriebszustand sein, um für den Fahrer den FOPS- und ROPS-Schutz zu gewährleisten. Für das Unterfahren von niedrigen Torhöhen und beim Arbeiten unter niedrigen Deckenhöhen ist es aber hilfreich, das Fahrerschutzdach und einen Teil der das Fahrerschutzdach haltenden Stützen wegzuklappen, sodass der in Fig. 8 gezeigte Betriebszustand erreicht werden kann, bei dem die Höhe deutlich geringer ist.

In dem Zustand von Fig. 8 ist immer noch ein ROPS-Schutz gewährleistet, weil der Überrollbügel noch seine Funktion erfüllen kann, wie später noch erläutert wird.

Das Fahrerschutzdach kann insbesondere auf einem Laderfahrzeug, aber auch auf anderen Arbeitsgeräten, wie sie z.B. in der EN 474 genannt sind, angebracht werden. Von dem Laderfahrzeug ist in den Figuren jedoch lediglich ein Teil, nämlich ein Fahrersitz 1, eine Lenksäule 2 und eine Motorabdeckung 3 gezeigt.

Das in den Fig. 1 und 2 gezeigte Fahrerschutzdach weist vier Säulen, nämlich zwei hintere Säulen 4 und zwei vordere Säulen 5 auf. Die Säulen 4, 5 unterteilen sich jeweils in eine starre Stütze 4a, 5a und eine verschwenkbare Stütze 4b bzw. 5b, die über ein Scharnier relativ zu der starren Stütze 4a, 5a verschwenkt werden kann.

An den Enden der Säulen 4, 5 ist eine Dacheinrichtung 6 gehalten, die eine hintere Dachhälfte 7 und eine vordere Dachhälfte 8 aufweist.

Die Dacheinrichtung 6 ist an den Enden der hinteren Säulen 4 verschwenkbar gelagert. Insbesondere ist es möglich, die Enden der hinteren Säule 4 durch einen als Überrollbügel dienenden Querträger 9 zu verbinden und die Dacheinrichtung 6 an den Querträger 9 anzulenken. So ist die Dacheinrichtung 6 an den hinteren Säulen 4 und dem Querträger 9 verschwenkbar, jedoch fest gelagert.

Auf der gegenüberliegenden, vorderen Seite ist die Dacheinrichtung 6 durch eine die vordere Dachhälfte 8 mit den vorderen Säulen 5 koppelnde Verriegelungseinrichtung 10 lösbar befestigt, sodass in dem in Fig. 1 gezeigten Betriebszustand auch Kräfte, die auf die vordere Dachhälfte 8 einwirken, über die vorderen Säulen 5 abgeführt werden können.

Die Verriegelungseinrichtung 10 ist jedoch lösbar, wie anhand von Fig. 3 beschrieben wird.

Fig. 3 zeigt eine Untersicht in die vordere Dachhälfte 8, die mit Hilfe der Verriegelungseinrichtung 10 an den vorderen Säulen 5 bzw. deren verschwenkbaren Stützen 5b befestigt ist.

Die Verriegelungseinrichtung 10 weist zwei Bolzen 11 auf, die von einem Bediener mit Hilfe von Handgriffen 12 axial zwischen einer in Fig. 3 gezeigten gelösten bzw. geöffneten Stellung und einer nicht gezeigten verriegelten Stellung verschiebbar sind, in der die in Bolzenführungen 11a geführten Bolzen 11 in Bolzenaufnahmen 13 verschoben werden, die an den Enden der verschwenkbaren Stützen 5b vorgesehen sind. Die Bolzenführungen 11a liegen dabei auf winkelförmigen Auflagen 13a auf, welche ebenfalls an den Enden der verschwenkbaren Stützen 5b befestigt sind.

Die in Fig. 3 gezeigte, gelöste Stellung der Bolzen 11 wird dadurch gesichert, dass die rechtwinklig von den Bolzen 11 wegstehenden Handgriffe 12 in Haltefedern 14 an der vorderen Dachhälfte 8 gehalten werden. Entsprechend sind für das Sichern der verriegelten Stellung weitere Haltefedern 15 vorgesehen, in die die Handgriffe 12 eingeklemmt werden können, wenn die Bolzen 11 in die Verriegelungsstellung verschoben wurden (vgl. Fig. 4).

Selbstverständlich sind vielfältige weitere Möglichkeiten denkbar, wie die Verriegelungseinrichtung 10 realisiert werden kann.

Fig. 3 zeigt ergänzend ein Scharnier 16, das zwischen der hinteren Dachhälfte 7 und der vorderen Dachhälfte 8 vorgesehen ist und ein Verklappen bzw. Verschwenken der vorderen Dachhälfte 8 relativ zu der hinteren Dachhälfte 7 erlaubt.

Fig. 4 zeigt die Verriegelungseinrichtung 10 in Verriegelungsstellung von außen bzw. von vorne.

Dabei ist der sichtbare Bolzen 11 jetzt zum Erreichen der Verriegelungsstellung in die Bolzenaufnahme 13 verschoben. An jedem der Bolzen 11 ist jeweils ein sich senkrecht weg erstreckender Verriegelungsstift 11b vorgesehen, der zum Erreichen der Verriegelungsstellung zunächst durch die von den verschwenkbaren Stützen 5b gehaltene und mit diesen verbundene hülsenartige Bolzenaufnahme 13 verschoben und danach durch Drehen des Bolzens 11 in die in Fig. 4 gezeigte Verriegelungsstellung verschwenkt wurde. In den Bolzenaufnahmen 13 ist jeweils eine auch in Fig. 3 erkennbare Nut 13b ausgebildet, durch die der Verriegelungsstift 11b verschoben werden kann. Die auch als Führungsbuchsen dienenden Bolzenaufnahmen 13 können jeweils außen eine wendelförmig angeschrägte Stirnfläche aufweisen, an denen die Verriegelungsstifte 11b jeweils entlang geführt werden, um beim Verschwenken der Verriegelungsstifte 11b eine Verspannung der Dacheinrichtung 6 mit den Stützen 5 zu erreichen.

In der in Fig. 4 gezeigten Verriegelungsstellung können die Handgriffe 12 in die weiteren Haltefedern 15 eingeklemmt werden (Fig. 3).

Fig. 5 zeigt einen Zwischenzustand, bei dem die Verriegelungseinrichtung 10 in der in Fig. 3 gezeigten Weise gelöst und daraufhin die beiden verschwenkbaren Stützen 5b der vorderen Säulen 5 nach vorne umgeklappt sind. Zu diesem Zweck ist zwischen den verschwenkbaren Stützen 5b und den starren Stützen 5a jeweils ein Scharniergelenk 5c vorgesehen.

Die verschwenkbaren Stützen 5b schlagen an Gummipuffern 17 an, die an den starren Stützen 5a vorgesehen sind. Auf diese Weise kann ein Klappern zwischen den verschwenkbaren Stützen 5b und den starren Stützen 5a verhindert werden. Zudem können die Gummipuffer 17 auch als Halteklemmen ausgebildet sein, um die verschwenkbaren Stützen 5b im verschwenkten Zustand zuverlässig an den starren Stützen 5a zu halten.

Fig. 6 zeigt einen Zustand, der zeitlich dem Zustand von Fig. 5 nachfolgt, wobei jetzt die vordere Dachhälfte 8 relativ zu der hinteren Dachhälfte 7 verschwenkt wurde. Zu diesem Zweck kann der Bediener einen in den Fig. 3 und 4 gut erkennbaren Griff 18 erfassen und die vordere Dachhälfte 8 gegen die Wirkung einer als zweite Halteeinrichtung dienenden Gasfeder 19 verschwenken. Beim Verschwenken der vorderen Dachhälfte 8 wird ein Totpunkt überwunden, sodass die Gasfeder 19 - nach Überwinden des Totpunkts - die vordere Dachhälfte 8 in der in Fig. 6 gezeigten, eingeklappten Stellung hält. Analog hält die Gasfeder 19 die vordere Dachhälfte auch im ausgeklappten Zustand (Fig. 3, 5).

In Fig. 7 ist die komplette Dacheinrichtung 6 mit der hinteren Dachhälfte 7 und der vorderen Dachhälfte 8 relativ zu den hinteren Säulen 5 und insbesondere dem Querträger 9 verschwenkt. Das Verschwenken erfolgt hierbei gegen eine weitere, als erste Halteeinrichtung dienende Gasfeder 20, wobei auch hier - analog zu der Gasfeder 19 - ein Totpunkt überwunden wird, um die Dacheinrichtung 6 entweder in der in Fig. 6 gezeigten aufgeklappten Stellung oder in der in Fig. 7 gezeigten eingeklappten Stellung zu halten.

In Fig. 8 wird der eingeklappte Endzustand der Dacheinrichtung dargestellt, bei dem auch die verschwenkbaren Stützen 4b relativ zu den starren Stützen 4a der hinteren Säulen 4 verschwenkt sind.

Zu diesem Zweck ist eine die verschwenkbaren Stützen 4b relativ zu den starren Stützen 4a sichernde Verriegelungseinrichtung 21 gelöst, sodass die verschwenkbaren Stützen 4b zusammen mit der Dacheinrichtung 6 über Scharniergelenke 4c nach hinten geklappt werden können, wie in Fig. 8 gut erkennbar.

Die Verriegelungseinrichtung 21 kann in einfacher Weise durch Bolzen realisiert sein, die in entsprechende Aufnahmen eingesetzt werden. Z.B. kann die Verriegelungseinrichtung 21 Bolzen 22 aufweisen, die mit Splinten 23 gesichert sind. Zum Umklappen des Querträgers 9 (Überrollbügel) und der verschwenkbaren Stützen 4b werden die Splinte 23 durch Herausziehen gelöst und nach dem Umklappen wieder in die Bolzen 22 eingeführt. Der Querträger 9 ist dann zusammen mit der Dacheinrichtung 6 entgegen der Fahrtrichtung nach hinten geklappt und mit den Bolzen 22 gesichert. Die Bolzen 22 und Splinte 23 können durch an den Stützen 4 oder an dem Querträger 9 befestigte Ketten unverlierbar befestigt sein, so dass immer ein sicherer ein- und ausgeklappter Betriebszustand der Dacheinrichtung gewährleistet ist.

In dieser Stellung befindet sich die Dacheinrichtung 6 außerhalb eines Fahrerraums, der durch die vier Säulen 4, 5 aufgespannt wird. Daher wird der Raum für den Fahrer auch durch die eingeklappte Dacheinrichtung 6 nicht eingeschränkt. Dies ist insbesondere für kleinere, z.B. besonders wendige Fahrzeuge wichtig, bei denen auch der gesamte Bauraum minimiert werden soll.

Auch im zusammengeklappten Zustand gemäß Fig. 8 gewähren die starren Stützen 4a, 5a immer noch einen Überrollschutz (ROPS).

Ein Vergleich der Fig. 1 und 8 zeigt, wie durch das Einklappen des Fahrerschutzdaches die gesamte Bauhöhe erheblich reduziert werden kann, sodass das Fahrzeug auch niedrige Türhöhen unterfahren kann. Der Umbau erfordert nur wenige Handgriffe und wenige Sekunden Zeit und kann durch den Fahrer des Fahrzeugs leicht wieder rückgängig gemacht werden, um die volle Schutzfähigkeit durch den Aufbau von Fig. 1 wieder zu erreichen.

## Patentansprüche

1. Klappbares Fahrerschutzdach, mit
- einer Dacheinrichtung (6), die zwischen einem aufgestellten Betriebszustand und einem eingeklappten Betriebszustand bewegbar ist;
wobei
- die Dacheinrichtung (6) in dem aufgestellten Betriebszustand an ihren Eckbereichen durch vier Säulen (4, 5) gestützt ist;
- die Dacheinrichtung (6) in dem eingeklappten Betriebszustand nur noch an zwei der vier Säulen (4) gehalten ist;
- die Länge der vier Säulen (4, 5) variierbar ist, derart, dass die Länge der Säulen (4, 5) in dem aufgestellten Betriebszustand größer ist als in dem eingeklappten Betriebszustand, so dass die von der Dacheinrichtung (6) und den Säulen (4, 5) beanspruchte Höhe in dem eingeklappten Betriebszustand niedriger ist als in dem aufgestellten Betriebszustand;
- die Dacheinrichtung (6) in dem eingeklappten Betriebszustand relativ zu den beiden Säulen (4), die die Dacheinrichtung (6) in dem eingeklappten Betriebszustand halten, verschwenkt ist, so dass die Dacheinrichtung (6) gegenüber dem aufgestellten Betriebszustand verschwenkt ist; und wobei
- jede der Säulen (4, 5) jeweils eine mit einem Fahrzeug verbindbare starre Stütze (4a, 5a) und eine relativ zu der starren Stütze (4a, 5a) zwischen einer aufgestellten Endstellung und einer eingeklappten Endstellung verschwenkbare Stütze (4b, 5b) aufweist.

2. Fahrerschutzdach nach Anspruch 1, **dadurch gekennzeichnet**, wobei
- die aufgestellte Endstellung einer Stellung entspricht, in der sich die verschwenkbaren Stützen (4b, 5b) im Wesentlichen in Verlängerung der starren Stützen (4a, 5a) erstrecken;
- die eingeklappte Endstellung einer Stellung entspricht, in der sich ein oberes Ende der verschwenkbaren Stützen (4b, 5b) auf einem niedrigeren Höhenniveau befindet als in der aufgestellten Endstellung;
- die Dacheinrichtung (6) in der aufgestellten Endstellung der Stützen an den oberen Enden von zwei der verschwenkbaren Stützen (4b), die als Dachträger dienen, verschwenkbar gehalten ist und zwischen einer aufgeklappten Stellung und einer eingeklappten Stellung verschwenkbar ist;
- die Dacheinrichtung (6) an den oberen Enden der beiden anderen, nicht als Dachträger dienenden verschwenkbaren Stützen (5b) lösbar befestigt ist:
- in dem aufgestellten Betriebszustand die verschwenkbaren Stützen (4b, 5b) in ihrer aufgestellten Endstellung stehen und die Dacheinrichtung (6) tragen;
- in dem eingeklappten Betriebszustand die lösbare Befestigung der Dacheinrichtung (6) mit den beiden anderen nicht als Dachträger dienenden verschwenkbaren Stützen (5b) gelöst ist, die Dacheinrichtung (6) relativ zu den beiden als Dachträger dienenden verschwenkbaren Stützen (4b) in die eingeklappte Stellung verschwenkt ist und alle verschwenkbaren Stützen (4b, 5b) in ihre eingeklappte Endstellung verschwenkt sind.

3. Fahrerschutzdach nach einem der vorangehenden Ansprüche, **dadurch gekennzeichnet, dass**
- die vier Säulen durch zwei vordere Säulen (5) und zwei hintere Säulen (4) gebildet werden;
- die beiden hinteren Säulen (4) die als Dachträger dienenden verschwenkbaren Stützen (4b) aufweisen; und dass
- die beiden vorderen Säulen (5) die beiden anderen, nicht als Dachträger dienenden verschwenkbaren Stützen (5b) aufweisen.

4. Fahrerschutzdach nach einem der vorangehenden Ansprüche, **dadurch gekennzeichnet, dass** die Enden der beiden als Dachträger dienenden verschwenkbaren Stützen (4b) durch einen Querträger (9) miteinander verbunden sind, so dass die beiden verschwenkbaren Stützen (4b) mit dem Querträger (9) einen Überrollbügel bilden.

5. Fahrerschutzdach nach einem der vorangehenden Ansprüche, **dadurch gekennzeichnet, dass** an den beiden vorderen Säulen (5) jeweils eine Gummiklemmeinrichtung (17) vorgesehen ist, zum Halten der jeweiligen verschwenkbaren Stütze (5b) in der eingeklappten Endstellung an der jeweiligen starren Stütze (5a).

6. Fahrerschutzdach nach einem der vorangehenden Ansprüche, **dadurch gekennzeichnet, dass** jeweils eine Verriegelungseinrichtung (10) vorgesehen ist, zum lösbaren Befestigen der Dacheinrichtung (6) an den oberen Enden der beiden anderen, nicht als Dachträger dienenden verschwenkbaren Stützen (5b).

7. Fahrerschutzdach nach einem der vorangehenden Ansprüche, **dadurch gekennzeichnet, dass** die Dacheinrichtung (6) eine vordere und eine hintere Dachhälfte (8, 7) aufweist, wobei die vordere Dachhälfte (8) an der hinteren Dachhälfte (7) verschwenkbar gehalten ist.

8. Fahrerschutzdach nach einem der vorangehenden Ansprüche, **dadurch gekennzeichnet, dass** die vordere Dachhälfte (8) derart gegenüber der hinteren Dachhälfte (7) verschwenkbar ist, dass sie in einer eingeklappten Endstellung im Wesentlichen plan an der hinteren Dachhälfte (7) anliegt.

9. Fahrerschutzdach nach einem der vorangehenden Ansprüche, **dadurch gekennzeichnet, dass** die hintere Dachhälfte (7) an den Enden der beiden als Dachträger dienenden verschwenkbaren Stützen (4b) verschwenkbar gehalten ist und zusammen mit der eingeklappten vorderen Dachhälfte (8) relativ zu den verschwenkbaren Stützen (4b) zwischen der aufgestellten Endstellung und der eingeklappten Endstellung verschwenkbar ist.

10. Fahrerschutzdach nach einem der vorangehenden Ansprüche, **dadurch gekennzeichnet, dass** die als Dachträger dienenden verschwenkbaren Stützen (4b) zusammen mit der Dacheinrichtung (6) relativ zu den zugehörigen starren Stützen (4a) verschwenkbar sind.

11. Fahrerschutzdach nach einem der vorangehenden Ansprüche, **dadurch gekennzeichnet, dass** eine erste Halteeinrichtung (20) vorgesehen ist, zum Halten der Dacheinrichtung (6) in dem aufgestellten Betriebszustand auch dann, wenn die Verriegelungseinrichtung (10) gelöst und die beiden, nicht als Dachträger dienenden verschwenkbaren Stützen (5b) bereits in ihre eingeklappte Endstellung verschwenkt sind.

12. Fahrerschutzdach nach einem der vorangehenden Ansprüche, **dadurch gekennzeichnet, dass** die erste Halteeinrichtung (20) mit der hinteren Dachhälfte (7) und wenigstens einer der als Dachträger dienenden verschwenkbaren Stützen (4b) gekoppelt ist.

13. Fahrerschutzdach nach einem der vorangehenden Ansprüche, **dadurch gekennzeichnet, dass** eine zweite Halteeinrichtung (19) vorgesehen ist, die mit der vorderen Dachhälfte (8) und wenigstens einer der als Dachträger dienenden verschwenkbaren Stützen (4b) gekoppelt ist und zum Halten der vorderen Dachhälfte (8) sowohl in der aufgestellten Endstellung als auch in der eingeklappten Endstellung dient.

14. Fahrzeug mit einem klappbaren Fahrerschutzdach nach einem der vorstehenden Ansprüche.

## Claims

1. Folding driver's protective roof having
- a roof device (6), which is movable between a fully raised position and a folded position, whereby:
- the roof device (6), is supported at its corners by four uprights (4, 5);
- the roof device (6) is supported by only two of the four uprights when in the folded position;
- the length of the four uprights (4, 5) can be varied in such a way that the length of the uprights (4,5) in the raised position is greater than in the folded position, so that the height taken up by the roof device (6) and the uprights (4, 5) in the folded position is less than in the raised position;
- in relation to the two uprights (4), which maintain the roof device (6) in the folded position, the roof device (6) is pivoted, so that the roof device (6) is pivoted relative to the raised position, and whereby
- each of the uprights (4, 5) comprises a rigid support (4a, 5a) that can be connected to a vehicle, and, relative to the rigid support (4a, 5a), between a raised end position and a folded end position, a pivotable support (4b, 5b).

2. Driver's protective roof according to Claim 1 above, **characterised in that**
- the raised end position represents a position, in which the pivotable supports (4b, 5b) essentially extend in the form of an extension of the rigid supports (4a, 5a);
- the folded end position represents a position, in which an upper end of the pivotable support (4b, 5b) is positioned at a lower height than in the raised end position;
- the roof device (6) in the raised end position of the supports at the upper ends of two of the pivotable supports (4b), which serve as roof carrier elements, is held in a pivotable position and can be pivoted between a raised position and a folded position;
- the roof device (6) is separably attached to the upper ends of the other two pivotable supports (5b), which do not serve as roof carrier elements;
- in the raised position, the pivotable supports (4b, 5b) are in their raised position and support the roof device (6);
- in the folded position, the separable mounting of the roof device (6) with the two other pivotable supports (5b) not serving as roof carrier elements, is detached, the roof device (6) is pivoted into the folded position relative to the two pivotable supports (4b) serving as roof carrier elements and all pivotable supports (4b, 5b) are pivoted into their folded end position.

3. Driver's protective roof according to either of the above two claims, **characterised in that**
- the four uprights are made up of two front uprights (5) and two rear uprights (4);
- the two rear uprights (4) comprise the pivotable supports (4b) that serve as roof carrier elements, and that
- the two front uprights (5) comprise the two other pivotable supports (5b) that do not serve as roof carrier elements.

4. Driver's protective roof according to any of the above claims, **characterised in that** the ends of the two pivotable supports (4b) that serve as roof carrier elements are connected by means of a cross-member (9), so that the two pivotable supports (4b) are connected by the cross-member (9) and form a roll bar.

5. Driver's protective roof according to any of the above claims, **characterised in that** a rubber clamping device (17) is provided at the two front supports (5) for the purpose of maintaining the respective pivotable support (5b) in the folded end position at the respective rigid support (5a),

6. Driver's protective roof according to any of the above claims, **characterised in that** a locking device (10) is provided for the separable attachment of the roof device (6) to the upper ends of the other two pivotable supports (5b) not serving as roof carrier elements.

7. Driver's protective roof according to any of the above claims, **characterised in that** the roof device (6) comprises a front and a rear half-roof section (7, 8), whereby the front half-roof (8) is pivotally held against the rear half-roof section (7).

8. Driver's protective roof according to any of the above claims, **characterised in that** the front half-roof (8) is pivotable relative to the rear half-roof (7) in such a way that in its folded end position it lies essentially flush against the rear half-roof section (7).

9. Driver's protective roof according to any of the above claims, **characterised in that** the rear half-roof section (7) is held pivotally at the ends of the two pivotable supports (4b) that serve as roof carrier elements and can be pivoted together with the folded front half-roof section (8) relative to the pivotable supports (4b) between the raised end position and the folded end position.

10. Driver's protective roof according to any of the above claims, **characterised in that** the pivotable supports (4b) serving as roof carrier elements can be pivoted together with the roof device (6) relative to the respective rigid supports (4a).

11. Driver's protective roof according to any of the above claims, **characterised in that** a first maintaining device (20) is provided for maintaining the roof device (6) in the raised position, even when the locking device (10) is released and the two pivotable supports (5b) not serving as roof carrier elements have already been pivoted into their end folding position.

12. Driver's protective roof according to any of the above claims, **characterised in that** the first maintaining device (20) is connected to the rear half-roof section (7) and at least one of the pivotable supports (4b) serving as a roof carried element.

13. Driver's protective roof according to any of the above claims, **characterised in that** a second maintaining device (19) is provided which is connected to the front half-roof section (8) and at least one of the pivotable supports (4b) serving as a roof carrier element and serves to maintain the front half-roof section (8) both in its end raised position or its end folded position.

14. Vehicle having a folding driver's protective roof according to any of the above claims.

## Revendications

1. Toit de protection pliant pour conducteur, avec
- un dispositif formant toit (6) qui est mobile entre une position de fonctionnement déployée et une position de fonctionnement repliée;
étant précisé
- que le dispositif formant toit (6), dans sa position déployée, est supporté au niveau de ses zones d'angle par quatre montants (4, 5);
- que le dispositif formant toit (6), dans sa position repliée, n'est plus tenu qu'au niveau de deux des quatre montants (4);
- que la longueur des quatre montants (4) est apte à être modifiée, de telle sorte que la longueur des montants (4, 5) est plus grande, dans la position déployée, par rapport à la position repliée, de sorte que la hauteur occupée par le dispositif formant toit (6) et les montants (4, 5) est plus basse, dans la position repliée, par rapport à la position déployée ;
- que le dispositif formant toit (6), dans sa position repliée, a pivoté par rapport aux deux montants (4) qui le tiennent dans ladite position repliée, de sorte que le dispositif formant toit (6) a pivoté par rapport à sa position déployée ; et
- que chacun des montants (4, 5) comporte un support fixe (4a, 5a) apte à être relié au véhicule, et un support (4b, 5b) apte à pivoter, par rapport au support fixe (4a, 5a), entre une position de fin de course déployée et une position de fin de course repliée.

2. Toit de protection pour conducteur selon la revendication 1, **caractérisé en ce que**
- la position de fin de course déployée correspond à une position dans laquelle les supports pivotants (4b, 5b) s'étendent globalement dans le prolongement des supports fixes (4a, 5a) ;
- la position de fin de course repliée correspond à une position dans laquelle une extrémité supérieure des supports pivotants (4b, 5b) se trouve à un niveau de hauteur plus bas que dans la position de fin de course déployée ;
- le dispositif formant toit (6), dans la position déployée des supports, est fixé pivotant au niveau des extrémités de deux des supports pivotants (4b) qui servent de supports de toit, et est apte à pivoter entre une position dépliée et une position repliée ;
- le dispositif formant toit (6) est fixé de manière amovible aux extrémités supérieures des deux autres supports pivotants (5b) qui ne servent pas de supports de toit ;
- dans la position de fonctionnement déployée, les supports pivotants (4b, 5b) sont dans leur position de fin de course déployée et portent le dispositif formant toit (6) ;
- dans le position de fonctionnement repliée, la fixation amovible du dispositif formant toit (6) avec les deux autres supports pivotants (5b) qui ne servent pas de supports de toit est supprimée, le dispositif formant toit (6) a pivoté par rapport aux deux supports pivotants (4b) qui servent de supports de toit jusque dans la position repliée, et tous les supports pivotants (4b, 5b) ont pivoté dans leur position de fin de course repliée.

3. Toit de protection pour conducteur selon l'une des revendications précédentes, **caractérisé en ce que**
- les quatre montants sont formés par deux montants avant (5) et deux montants arrière (4),
- les deux montants arrière (4) comportent les supports pivotants (4b) qui servent de supports de toit ; et **en ce que**
- les deux montants avant (5) comportent les deux autres supports pivotants (5b) qui ne servent pas de supports de toit.

4. Toit de protection pour conducteur selon l'une des revendications précédentes, **caractérisé en ce que** les extrémités des deux supports pivotants (4b) qui servent de supports de toit sont reliées par une traverse (9), de sorte que les deux supports pivotants (4b) forment avec la traverse (9) un arceau de sécurité.

5. Toit de protection pour conducteur selon l'une des revendications précédentes, **caractérisé en ce qu'**il est prévu sur chacun des deux montants avant (5) un dispositif de serrage en caoutchouc (17) pour maintenir le support pivotant (5b) dans la position repliée, sur le support fixe 5a) correspondant.

6. Toit de protection pour conducteur selon l'une des revendications précédentes, **caractérisé en ce qu'**il est prévu un dispositif de verrouillage (10) pour la fixation amovible du dispositif formant toit (6) aux extrémités supérieures des deux autres supports pivotants (5b) qui ne servent pas de supports de toit.

7. Toit de protection pour conducteur selon l'une des revendications précédentes, **caractérisé en ce que** le dispositif formant toit (6) comporte des moitiés de toit avant et arrière (8, 7), la moitié avant (8) étant fixée pivotante à la moitié arrière (7).

8. Toit de protection pour conducteur selon l'une des revendications précédentes, **caractérisé en ce que** la moitié de toit avant (8) est apte à pivoter par rapport à la moitié arrière (7) de telle sorte que dans une position de fin de course repliée, elle est appliquée de manière globalement plane contre la moitié arrière (7).

9. Toit de protection pour conducteur selon l'une des revendications précédentes, **caractérisé en ce que** la moitié de toit arrière (7) est fixée pivotante aux extrémités des deux supports pivotants (4b) qui servent de supports de toit et est apte à pivoter, conjointement avec la moitié avant (8) repliée, par rapport aux supports pivotants (4b), entre la position de fin de course déployée et la position de fin de course repliée.

10. Toit de protection pour conducteur selon l'une des revendications précédentes, **caractérisé en ce que** les supports pivotants (4b) qui servent de supports de toit sont aptes à pivoter conjointement avec le dispositif formant toit (6) par rapport aux supports fixes (4a) correspondants.

11. Toit de protection pour conducteur selon l'une des revendications précédentes, **caractérisé en ce qu'**il est prévu un premier dispositif de fixation (20) pour tenir le dispositif formant toit (6) dans la position de fonctionnement déployée même lorsque le dispositif de verrouillage (10) est débloqué et que les deux supports pivotants (5b) qui ne servent pas de supports de toit ont déjà pivoté jusqu'à leur position de fin de course repliée.

12. Toit de protection pour conducteur selon l'une des revendications précédentes, **caractérisé en ce que** le premier dispositif de fixation (20) est accouplé à la moitié de toit arrière (7) et à l'un au moins des supports pivotants (4b) qui servent de supports de toit.

13. Toit de protection pour conducteur selon l'une des revendications précédentes, **caractérisé en ce qu'**il est prévu un second dispositif de fixation (19) qui est accouplé à la moitié de toit avant (8) et à l'un au moins des supports pivotants (4b) qui servent de supports de toit, et qui sert à tenir la moitié avant (8) aussi bien dans la position de fin de course déployée que dans la position de fin de course repliée.

14. Véhicule avec un toit de protection pliant pour conducteur selon l'une des revendications précédentes.
